# EUROPÄISCHE PATENTANMELDUNG

(11) **EP 1 731 832 A1**
(43) Veröffentlichungstag der Anmeldung: **13.12.2006**
(21) Anmeldenummer: 06090099.0
(22) Anmeldetag: 08.06.2006
(51) Int. Cl.: F23C 5/32, F23C 6/04, F23C 7/02

(54) **Anordnung an einem Strahlbrenner zum Verbrennen von Kohlenstaub in einer stickoxidarmen Brennkammerfeuerung**

(30) Priorität: 11.06.2005 DE 102005027022
(71) Anmelder: Vattenfall Europe Generation AG & Co. KG, 03050 Cottbus (DE)
(72) Erfinder: Mengel, Andreas, 02828 Görlitz (DE)

(57) **Zusammenfassung**

Die Erfindung betrifft eine Anordnung an einem Strahlbrenner zum Verbrennen von Kohlenstaub in einer stickoxidarmen Brennkammerfeuerung, wobei der Strahlbrenner aus ein oder mehreren Hauptbrennern (1) besteht und die Brennstoffdüsen (2) durch Unterluftdüsen (3), Zwischenluftdüsen (4) und Oberluftdüsen (5) horizontal begrenzt sind.

Der Erfindung liegt die Aufgabe zugrunde, bei Strahlbrennern zum Verbrennen von Kohlenstaub unter Wahrung eines unterstöchiometrischen Brennerbetriebes zur Sicherstellung einer minimalen Stickoxidbelastung und einer Minimierung des CO-Anteils einer Verbesserung der Dynamik sowie Verkürzung der Brennerflamme und Schaffung eines ausreichenden Luftschleiers zur Vermeidung einer Brennstoffberührung mit der Brennkammerwand zu erreichen.

Diese Aufgabe wird in Verbindung mit dem Oberbegriff des Patentanspruchs 1 erfindungsgemäß dadurch erreicht, dass beidseitig jeder Brennstoffdüse (2) zusätzliche Seitenluftdüsen (6) ohne seitlichen Abstand zu den Brennstoffdüsen (2) angeordnet sind.

## Beschreibung

Die Erfindung betrifft eine Anordnung an einem Strahlbrenner zum Verbrennen von Kohlenstaub in einer stickoxidarmen Brennkammerfeuerung, wobei der Strahlbrenner aus ein oder mehreren Hauptbrennern besteht und die Brennstoffdüsen durch Unterluftdüsen, Zwischenluftdüsen und Oberluftdüsen begrenzt sind.

Es ist bekannt, bei stickoxidarmer Verbrennung von Kohlenstaub in einer Brennkammer eine gestufte Zuführung des Oxidationsmittels, meistens in Form von Luft, vorzusehen.
Der Brennstoff, z. B. Braunkohlenstaub, wird mit der Sekundärluft in die Brennkammer, z. B. mittels in der Brennkammerwand eingebauten Strahlbrennern, dabei so eingebracht, dass vorerst nur eine unterstöchiometrische Verbrennung stattfinden kann. Dadurch wird erreicht, dass möglichst wenig NOₓ entsteht bzw. in einer anschließenden Reduktionszone reduziert wird.
Das Brennstoff-Luftverhältnis wird dabei zwischen 0,8 bis 0,95 eingestellt.
Zur völligen Umsetzung des Brennstoffes erfolgt eine weitere Zugabe von Luft (Ausbrandluft) oberhalb der Strahlbrenner in einer so genannten Luftstufung. Durch eine überstöchiometrische Zugabe der Luft wird hierbei eine Reduzierung des bei der unterstöchiometrischen Verbrennung entstandenen CO erreicht.

Allerdings bringt eine solche Luftstufung auch Nachteile mit sich. Als wesentlicher Nachteil hat sich herausgestellt, dass im direkten Bereich der Brennkammerwandung, in welcher die unterstöchiometrische Verbrennung des Brennstoffes erfolgt, eine verstärkte Korrosion des Rohrwandmaterials stattfindet. Eine der Hauptursachen ist der dort vorherrschende Sauerstoffmangel.
Durch die stark reduzierende Atmosphäre, bei sehr kleinen Sauerstoffpartialdrücken und Vorhandensein von Schwefel- bzw. Chlorverbindungen im Rauchgas in Wandnähe im Zusammenhang mit hohen Temperaturen, größer 400 °C, und eventuell einer Belagschicht auf der Rohrwand, kommt es zu schwefel- bzw. chlorinduzierter Hochtemperaturkorrosion.

In der DE 35 27 348 A1 ist eine rechteckige bzw. quadratische Brennkammer beschrieben, in deren Wänden Brenner angeordnet sind, wobei die aus den Brennern austretenden Strahlen aus Brennstoff und einem Teil der Verbrennungsluft auf einen imaginären Kreis ausgerichtet sind. Da die Brennerstrahlen tangential auf den imaginären Kreis ausgerichtet sind, ergibt sich eine Rotation der aufsteigenden Flamme. Durch den Luftmangel im Brennerbereich sind Gassträhnen mit einem erhöhten Kohlenmonoxidgehalt möglich, welche dadurch bedingt erhöhte Gehalte an Schwefelwasserstoff aufweisen und einen Korrosionsangriff auf die Brennkammerwände auslösen. Um dem entgegenzuwirken, sind für die Zuführung der Restluft getrennt von den Brennern Luftdüsen vorgesehen, welche in Drehrichtung der Flamme seitlich versetzt hinter den Brennern angeordnet sind. Somit ergibt sich entlang der Brennkammerwand im Sinne des imaginären Kreises eine abwechselnde Anordnung von Brenner und Luftdüsen.
Allerdings wird durch die mit seitlichem Abstand den Brennern nachgeordneten Luftdüsen die zusätzlich eingebrachte Luft erst in die aufsteigende Flamme eingemischt. Dadurch kann es weiterhin zu Rezirkulationsströmungen von Rauchgasen mit Brennstoff im unmittelbaren Bereich des Brenners kommen, wodurch die Rauchgase mit Teilen des Brennstoffs auch in den den Brenner umgebenden Wandbereich gelangen. Die aufgrund der unterstöchiometrischen Fahrweise unmittelbar im Brennerbereich vorherrschende sauerstoffarme Atmosphäre lässt dadurch einen Korrosionsangriff auf die genannten Wandbereiche weiterhin zu.

Die DE 35 31 571 A1 betrifft ein Verfahren zum Verfeuern von Brennstoffen unter Reduzierung der Stickoxidbelastung sowie eine Feuerung zur Durchführung des Verfahrens. Dabei wird insbesondere Kohlenstaub über Hauptbrenner tangential in einen rechteckigen bzw. quadratischen Feuerraum eingeführt und zusätzlich Reduktionsbrennstoff über Reduktionsbrenner zur Reduktion der bei der Verbrennung des Hauptbrennstoffs entstehenden Stickoxide ebenfalls in den Feuerraum eingeführt und unterstöchiometrisch verbrannt. Weiterhin wird zur Umsetzung des Hauptbrennstoffes oberhalb der Zufuhr von Haupt- und Reduktionsbrennstoff Ausbrandluft zugeführt. Die Zuführung aller Reaktionspartner geschieht dabei derart, dass eine schraubenförmige aufsteigende Strömung im Feuerraum aufgebaut wird. Es bilden sich durch die gestufte Zuführung des Reduktionsbrennstoffes eine Verbrennungszone im Bereich der Hauptbrenner mit einer unterstöchiometrischen Verbrennung sowie eine Ausbrandzone oberhalb der Zuführung der Ausbrandluft aus. Problematisch war in diesem Zusammenhang bisher die ungenügende Reduzierung des gebildeten NOₓ aufgrund der schraubenförmig aufsteigenden gasförmigen und festen Stoffe und eine mangelhafte Durchmischung zwischen Rauchgasen aus der primären Verbrennungszone sowie dem Reduktionsbrennstoff, wobei der Effekt durch Teillastbetrieb noch verstärkt wurde.
Um dem Problem zu begegnen, sind die Reduktionsbrenner nahe dem ihm zugeordneten Hauptbrenner mindestens mit einem seitlichen Abstand angeordnet und so ausgerichtet, dass bei Betrieb der Tangentialfeuerung der über den Reduktionsbrenner eingedüste Reduktionsbrennstoff an einer vorgegebenen Stelle in die dem Hauptbrenner zuzuordnende Primärflamme eingemischt wird.
Durch die mittels Reaktionsbrenner zusätzlich im Bereich der Hauptbrenner eingebrachten Brennstoff erfolgt eine weitere Reduzierung des Sauerstoffgehalts, d. h. der infolge der unterstöchiometrischen Fahrweise im unmittelbaren Brennerbereich vorhandene Sauerstoffmangel zur Erreichung einer NOₓ-armen Verbrennung wird weiter durch die zusätzlichen Reduktionsbrenner verstärkt, womit eine Korrosionsgefahr der Brennkammerwände weiterhin besteht, ja sogar noch erhöht wird. Begünstigt wird die gestiegene Korrosionsgefahr zusätzlich noch bei Außerbetriebnahme einer Kohlemühle, d. h. unsymmetrischen Betrieb der Hauptbrenner. Die sich schraubenförmig ausbildende Flamme im Feuerraum rückt, je nachdem, welche Kohlemühle nicht in Betrieb ist, näher an eine der Feuerraumwände heran. Dadurch können Strömungsbereiche der Flamme mit dem genannten zusätzlichen Sauerstoffdefizit unmittelbar mit der Feuerraumwand in Berührung kommen, was die Korrosion begünstigt oder verstärkt.

Aus der DE 39 20 798 A1 ist eine Vorrichtung zur Verbrennung von Brennstoffen in einer Brennkammer bekannt. Hier handelt es sich um Rundbrenner, welche über eine Brennstoffdüse die Brennkammer mit Brennstoff sowie Primärluft versorgen. Die zur unterstöchiometrischen Verbrennung notwendige Sekundärluft gelangt über seitlich der Brennstoffdüsen mit Abstand angeordneten Sekundärluftdüsen in die Brennkammer. Zur Vermeidung eines Korrosionsangriffs auf die Brennkammerwand ist eine weitere Sekundärluftdüse neben der zur Brennkammerwand hin vorhandenen Sekundärluftdüse angeordnet. Die Luftstufung wird mit einer Zusatzluftdüse über der Brennstoffdüse realisiert. Nachteilig bei dieser Anordnung ist der wie bereits bei der DE 35 27 348 A1 festgestellte Mangel, dass es durch die seitlich beabstandeten Luftdüsen zu Rezirkulationsströmungen im unmittelbaren Wandbereich des Brenners und somit zu Berührungen von Rauchgas mit der Brennkammerwand kommen kann, was einen Korrosionsangriff auf die Brennkammerwand begünstigt. Nachteilig ist die relativ von den Luftdüsen freistehende und nach unten völlig offene Brennstoffdüse weiterhin deshalb, weil dies eine relativ lange Flamme im Feuerraum begünstigt, wodurch es zu Wandberührungen der Flamme mit den bereits genannten Folgen kommt.

Der Erfindung liegt die Aufgabe zugrunde, bei Strahlbrennern zum Verbrennen von Kohlenstaub unter Wahrung eines unterstöchiometrischen Brennerbetriebes zur Sicherstellung einer minimalen Stickoxidbelastung und einer Minimierung des CO-Anteils einer Verbesserung der Dynamik sowie Verkürzung der Brennerflamme und Schaffung eines ausreichenden Luftschleiers zur Vermeidung einer Brennstoffberührung mit der Brennkammerwand zu erreichen.

Diese Aufgabe wird in Verbindung mit dem Oberbegriff des Patentanspruchs 1 erfindungsgemäß dadurch erreicht, dass beidseitig jeder Brennstoffdüse zusätzliche Seitenluftdüsen ohne seitlichen Abstand zu den Brennstoffdüsen angeordnet sind.

Dabei können die zusätzlichen Seitenluftdüsen in vorteilhafter Weise die gleiche vertikale Erstreckung wie die Brennstoffdüsen aufweisen oder sich über die gesamte vertikale Länge des Hauptbrenners erstrecken.
Die zusätzlichen Seitenluftdüsen können als Einzeldüsen mit rundem oder rechteckigem Kanalquerschnitt ausgeführt sein. Rechteckige Kanalquerschnitte können in weitere kleinere Kanalabschnitte unterteilt werden, um eine Vertrimmung bei der Luftzufuhr erreichen zu können.

Ein wesentlicher Vorteil der Erfindung ergibt sich aus der Tatsache, dass mit dieser Anordnung der Brennstoffstrahl praktisch auch eine seitliche Fixierung erfährt. D. h., es wird Sauerstoff unmittelbar seitlich der Brennstoffdüse, also in den Bereichen, welche zu Rezirkulationsströmungen neigen, zur Verfügung gestellt. Damit wird der bisher dort unmittelbar herrschende Sauerstoffmangel beseitigt sowie die Berührung von unverbrannten Gasen mit der Wand der Brennkammer vermieden. Durch den allseitigen Einschluss der Brennstoffdüse durch die seitlich ohne Abstand an diesen angebrachten Luftdüsen sowie den Oberluft-, Zwischenluft- und Unterluftdüsen wird ebenfalls eine Verkürzung und damit Stabilisierung der gesamten Flamme erreicht, was sich in einer besseren Positionierung der Flamme in der Mitte der Brennkammer ohne Berührung der Wandbereiche bemerkbar macht.

In einem Ausführungsbeispiel soll die Erfindung näher beschrieben werden. Dazu dienen auch nachfolgende Zeichnungen. Diese zeigen in
- Fig. 1:: eine schematische Darstellung der Anordnung der Hauptbrenner an einer Brennkammerwand
- Fig. 2:: eine schematische Darstellung des Brennerspiegels eines Hauptbrenners

An einem mit Rohbraunkohle gefeuerten Dampferzeuger mit quadratischem Brennkammerquerschnitt sind an jeder Brennkammerwand nebeneinander je zwei Schlagradmühlen angeordnet. Sieben der acht Schlagradmühlen fördern im Normalbetrieb des Dampferzeugers den gemahlenen und getrockneten Braunkohlenstaub sowie das über Rauchgasrücksaugungen angesaugte Rauchgas plus Primärluft als Gemisch zu den Hauptbrennern 1. Eine Schlagradmühle steht in Reservestellung. Zu jeder Schlagradmühle gehören zwei Hauptbrenner 1, welche übereinander in der Wandung der Brennkammer eingelassen sind. Die Feuerung ist als Tangentialfeuerung ausgeführt, d. h., die Achsen der Hauptbrenner 1 sind auf einen Kreis der Brennkammerlängsachse gerichtet. Die Förderung des Kohlenstaub-Rauchgas-Gemisches von den Schlagradmühlen zu den Hauptbrennern 1 erfolgt auf direktem Weg über Kohlenstaubleitungen, welche rechteckig ausgeführt sein können. Die Aufteilung des Kohlenstaub-Rauchgas-Gemisches einer Schlagradmühle auf ihre zwei Hauptbrenner 1 erfolgt durch entsprechende Auftrennung der Kohlestaubleitung, z. B. mittels eingebauter Trennbleche.
Zur Kompensation von Wärmedehnung können in den Kohlestaubleitungen entsprechende Gelenksysteme vorgesehen werden. Der Hauptbrenner 1 ist in Form eines Strahlbrenners ausgeführt, der aus drei rechteckigen Brennstoffdüsen 2 besteht (Fig. 2).
Die Brennstoffdüsen 2 sind unten durch die Unterluftdüse 3 und oben durch die Oberluftdüse 5 begrenzt, zwischen den einzelnen Brennstoffdüsen 2 sind Zwischenluftdüsen 4 angeordnet. Die Unterluftdüsen 3, die Oberluftdüsen 5 und die Zwischenluftdüsen 4 sind über die gesamte Breite der Brennstoffdüse 2 angeordnet und können in mehrere Abschnitte aufgeteilt sein.

Die geschilderte Anordnung von Luft- und Brennstoffdüsen dient dabei der NOₓ₋armen Verbrennung. Über die Brennstoffdüsen 2 wird das Kohlenstaub-Rauchgas-Gemisch in die Brennkammer eingetragen. Über die Oberluftdüse 5, die Zwischenluftdüse 4 und die Unterluftdüse 3 wird der Brennkammer so viel Sekundärluft zugeführt, dass mit dem eingedüsten Kohlenstaub eine unterstöchiometrische Verbrennung stattfinden kann (λ = 0,8 - 0,95).
Eine weitere Luftzugabe für den kompletten Ausbrand erfolgt oberhalb der oberen Hauptbrenner 1 über die Ausbrandluftdüsen 8 (Fig. 1). Die Zugabe der Luft für den Ausbrand kann auch gestuft in mehrere Ebenen der Brennkammer erfolgen.

Es hat sich bei einem Strahlbrenner der genannten Art gezeigt, dass es insbesondere im Bereich um den Hauptbrenner 2 zu Korrosionserscheinungen am Material der Brennkammerwand kommt.

Hier setzt nun die erfindungsgemäße Lösung an. Beidseitig einer jeden Brennstoffdüse 2 ist ohne seitlichen Abstand zu der Brennstoffdüse 2 zusätzlich eine Seitenluftdüse 6 angeordnet.
Vorteilhafterweise weisen die Seitenluftdüsen 6 die gleiche vertikale Erstreckung wie die jeweilige Brennstoffdüse 2 auf. Eine Seitenluftdüse 6 besteht wie die anderen Düsen ebenfalls aus temperaturbeständigem Material. Die Anbringung an der Brennstoffdüse 2 erfolgt analog der Unterluftdüsen 3, der Oberluftdüsen 5 und der Zwischenluftdüsen 4 entsprechen den konstruktiven Gegebenheiten im Mauerwerk 7.

Eine mögliche Ausführungsform der Seitenluftdüse 6 ist deren vertikale Erstreckung über die gesamte Höhe des Hauptbrenners 1. Hierbei könnten mögliche Staubsträhnen an den Eckbereichen mit erfasst werden.

Die Düsenform der Seitenluftdüsen 6 kann variieren. Dabei sind runde oder eckige Querschnittsformen möglich, ebenfalls Düsen, welche in mehreren Abschnitten unterteilt sind, welche sich luftseitig untereinander vertrimmen lassen.
Insgesamt wird mit der seitlichen Anordnung von Sekundärluftdüsen eine allseitige Umschließung des Brennstoffes mit Luft erreicht. Die Dynamik der Flamme wird positiv beeinflusst und eine Verkürzung der Flamme durch bessere Vermischung erreicht. Seitliche Rezirkulationsbereiche werden mit Sauerstoff versorgt.
Bei Einstellung eines Luftüberschusses Oberkante Brenner λ = 1,0 und größer werden bei Vermeidung von Flammenberührung der Wand und Minimierung von Schlackebelägen Hochtemperaturkorrosion vermindert bzw. vermieden.

Aufstellung der verwendeten Bezugszeichen
- 1: Hauptbrenner
- 2: Brennstoffdüse
- 3: Unterluftdüse
- 4: Zwischenluftdüse
- 5: Oberluftdüse
- 6: Seitenluftdüse
- 7: Mauerwerk
- 8: Ausbrandluftdüse

## Patentansprüche

1. Anordnung an einem Strahlbrenner zum Verbrennen von Kohlenstaub in einer stickoxidarmen Brennkammerfeuerung, wobei der Strahlbrenner aus ein oder mehreren Hauptbrennern (1) besteht und Brennstoffdüsen (2) durch Unterluftdüsen (3), Zwischenluftdüsen (4) und Oberluftdüsen (5) horizontal begrenzt sind,
**gekennzeichnet dadurch,**
**dass** beidseitig jeder Brennstoffdüse (2) zusätzliche Seitenluftdüsen (6) ohne seitlichen Abstand zu den Brennstoffdüsen (2) angeordnet sind.

2. Anordnung nach Anspruch 1, **gekennzeichnet dadurch, dass** die zusätzlichen Seitenluftdüsen (6) die gleiche vertikale Erstreckung wie die Brennstoffdüsen (2) aufweisen.

3. Anordnung nach Anspruch 1, **gekennzeichnet dadurch, dass** die zusätzlichen Seitenluftdüsen (6) die gleiche vertikale Erstreckung wie die Hauptbrenner (1) aufweisen.

4. Anordnung nach einem oder mehreren der Ansprüche 1 bis 3, **gekennzeichnet dadurch, dass** die zusätzlichen Seitenluftdüsen (6) aus Einzeldüsen mit rundem oder rechteckigem Querschnitt gebildet sind.
